# EUROPÄISCHE PATENTSCHRIFT

(11) **EP 1 607 552 B1**
(45) Veröffentlichungstag und Bekanntmachung des Hinweises auf die Patenterteilung: **27.12.2006**
(21) Anmeldenummer: 05001504.9
(22) Anmeldetag: 26.01.2005
(51) Int. Cl.: E05B 3/06

(54) **Drückeranordnung**
Handle device
Dispositif de poignée

(30) Priorität: 12.05.2004 DE 202004007568 U; 03.06.2004 DE 202004008821 U; 30.07.2004 DE 202004012051 U
(43) Veröffentlichungstag der Anmeldung: 21.12.2005
(73) Patentinhaber: Jans GmbH, 63069 Offenbach (DE)
(72) Erfinder: F. Jans, 63069 Offenbach (DE)
(74) Vertreter: KEIL & SCHAAFHAUSEN Patentanwälte

(56) Entgegenhaltungen:
- EP-A- 0 213 849
- EP-A- 0 942 121
- DE-U1- 20 004 018

## Beschreibung

Die Erfindung bezieht sich auf eine Drückeranordnung, mit wenigstens einem Drücker, insbesondere Türdrücker, mit wenigstens einem an einer Tür oder dgl. befestigbaren und mit einer Lageröffnung ausgestatteten, z.B. als Rosette ausgebildeten Montageelement, sowie ggf. mit einem z.B. als kappenartige Rosette ausgebildeten, auf das Montageelement aufsetzbaren Dekorelement, wobei der Drücker einen Führungshalsabschnitt aufweist, welcher in einer Lagerbuchse ggf. gegen die Wirkung einer Rückholfeder drehbar aufgenommen ist, und wobei der Türdrücker relativ zu dem Montageelement und damit auch der Lagerbuchse axial festlegbar ist.

Derartige Drückeranordnungen sind bspw. aus der DE 200 04 018 U1, DE 211 806 U1 und DE 202 13 314 U1 bekannt. Bei diesen soll die Aufgabe gelöst werden, eine widerstandsfähige und sichere Lagerung des Drückers in der Lagerbuchse zu gewährleisten.

Aufgabe der vorliegenden Erfindung ist es, Aufbau und Montage der Drückeranordnung weiter zu vereinfachen.

Diese Aufgabe wird erfindungsgemäß bspw. dadurch gelöst, dass der Führungshalsabschnitt eine unrunde Umfangskontur, z.B. auf Grund von auf einander gegenüber liegenden Längsseiten vorgesehenen Abflachungen, aufweist, welche sich vom stirnseitigen Ende des Führungshalsabschnitts bis zu einer Umfangsnut des Führungsabschnitts erstreckt bzw. erstrecken, dass an bzw. in dem Montageelement ein z.B. als Ringscheibe ausgebildeter Riegel mit einer zu der unrunden Umfangskontur des Führungshalsabschnitts komplementären Innenkontur eine Durchtrittsöffnung aus einer Freigabestellung, in welcher der Führungshalsabschnitt in die Durchtrittsöffnung des Riegels so weit einsteckbar ist, dass sich der Riegel auf Höhe der axialen Lage der Umfangsnut befindet, in eine Verriegelungsstellung verdrehbar ist, in welcher der Riegel mit von der unrunden Innenkontur gebildeten Riegelabschnitten, z.B. mit entsprechend den Abflachungen des Führungshalsabschnitts einander gegenüber liegenden Kreisabschnitten, in die beidseitig axial begrenzten Abschnitte der Umfangsnut, z.B. in die beiden einander gegenüber liegenden Abschnitte der Umfangsnut, in welchen die beiden einander gegenüberliegenden Abflachungen des Führungsabschnitts nicht an die Umfangsnut angrenzen, eingreift.

Bei einer bevorzugten Ausgestaltung der Erfindung ist vorgesehen, dass die von der Unrundheit nach innen abweichenden Abschnitte der Umfangskontur des Führungshalsabschnitts, z.B. die beiden Abflachungen des Führungshalsabschnitts, die gleiche Tiefe bezüglich des Durchmessers des Führungsabschnitts haben wie die Umfangsnut, d.h. ohne Stufe in die Umfangsnut münden. Auf diese Weise wird die Montage weiter erleichtert.

Die Lagerbuchse kann bei der erfindungsgemäßen Drückeranordnung einstückig mit dem Montageelement ausgebildet sein.

Es ist aber auch möglich, dass eine von dem Montageelement gesonderte Lagerbuchse eine unrunde Durchtrittsöffnung aufweist, in welche ein entsprechend unrunder Verbindungsstift für die Aufnahme in einem entsprechend unrunden Loch wenigstens eines Drückers passt, und dass die Lagerbuchse relativ zu dem Montageelement gegen die Wirkung einer Rückstellfeder verdrehbar ist, um die gleiche Zurückbewegung des Drückers nach Betätigung in seine Ausgangslage zu gewährleisten.

Eine kompakte Bauweise erhält man dann, wenn die Lagerbuchse in einem Gehäuse des Montageelements selbst aufgenommen ist.

Dabei kann die Lagerbuchse vorteilhafterweise in dem Gehäuse des Montageelements mittels eines Deckels axial unverrückbar gehalten sein.

Hierbei ist es zweckmäßig, dass der Deckel zur Vormontage der Lagerbuchse klappbar an dem Gehäuse des Montageelements gehalten ist.

Das Montageelement ist vorzugsweise unter Verwendung von Kunststoff gebildet. Dabei kann es von z.B. rosettenartigen Metallteilen verstärkt sein.

Der Riegel besteht vorzugsweise im Wesentlichen aus Metall.

Weitere Ziele, Merkmale, Vorteile und Anwendungsmöglichkeiten der Erfindung ergeben sich aus der nachfolgenden Beschreibung von Ausführungsbeispielen der Erfindung anhand der Zeichnung. Dabei bilden alle beschriebenen und/oder bildlich dargestellten Merkmale für sich oder in beliebiger Kombination den Gegenstand der Erfindung, auch unabhängig von ihrer Zusammenfassung in einzelnen Ansprüchen oder deren Rückbeziehung.

Es zeigen:
- Fig. 1: eine die Erfindung aufweisende Ausführungsart, wobei die einzelnen Teile auseinander gezogen, dargestellt sind,
- Fig. 2a: eine Ansicht des Montagelements, wobei sich der darin gelagerte Riegel in Freigabestellung befindet,
- Fig. 2b: eine Darstellung entsprechend Fig. 2a, wobei sich jedoch der Riegel in Verriegelungsstellung befindet,
- Fig. 3: eine Seitenansicht das vordere Ende des Drückerhalses mit einem erfindungsgemäß ausgebildeten Führungshalsabschnitt,
- Fig. 4: eine Ansicht eines erfindungsgemäßen Riegels mit unrunder Innenkontur seiner Durchtrittsöffnung und
- Fig. 5: eine andere Ausführungsart der Erfindung.

Gemäß der Darstellung von Fig. 1 weist die Drückeranordnung zwei Drücker 1 mit einander zugekehrten und axial ausgerichteten Halsabschnitten 20 auf. Die Halsabschnitte 20 sind stirnseitig mit einem unrunden Loch (Vierkantloch) 19 ausgestattet, in welche die freien Enden eines Verbindungsstifts (Vierkant) 5 einsetzbar sind, um die beiden Drücker 1 drehfest miteinander zu verbinden. Die jeweiligen Drücker 1 sind dabei mittels radialer Spannschrauben 6 auf den Verbindungsstift 5 axial festlegbar.

Jedem Drücker 1 ist ein Montageelement (Rosette) 3 zugeordnet, welches über Befestigungselemente (Schrauben) 4 an der jeweiligen Seite der Tür, des Fensters oder dgl. Bauteil, welches mit der Drückeranordnung bestückt werden soll, befestigbar ist. Auf dem Montagelement 3 ist jeweils ein kappenartiges Dekorelement (Rosette) 2 aufsteckbar und ggf. verrastbar. Das Montageelement 3 hat eine Lageröffnung 7 für die drehbare Aufnahme eines vorderen Führungshalsabschnitts 9 des jeweiligen Drückers 1.

Wie aus Fig. 2a und 2b ersichtlich, ist in dem eine Lagerbuchse 10 bildenden Montageelement 3 ein Riegel (Ringscheibe) 8 drehbar gelagert. Entsprechend Fig. 3 hat der Riegel 8 eine mit der Lageröffnung 7 der Lagerbuchse 10 fluchtende Durchtrittsöffnung 13 mit einer unrunden Innenkontur derart, dass einander gegenüber liegend zwei Kreisabschnitte 14 in die Lageröffnung 7 hineinragen. Wie aus einem Vergleich der Fig. 2a (Freigabestellung) und Fig. 2b (Verriegelungsstellung) ersichtlich, kann der Riegel 8 bspw. um 90° verdreht werden, so dass die einander gegenüber liegenden Kreisabschnitte um 90° verdreht liegen.

Fig. 4 zeigt, dass der Führungshalsabschnitt 9 vorne eine unrunde Umfangskontur hat, indem einander gegenüber liegende Abflachungen vorgesehen sind. Die Umfangskontur des Führungshalsabschnitts 9 entspricht so der unrunden Innenkontur der Durchtrittsöffnung 13 des Riegels 8. An die unrunde Umfangskontur des Führungsabschnitts 9 schließt sich nach hinten eine Umfangsnut 12 einer solchen Breite an, dass die Kreisabschnitte 14 beim Verdrehen des Riegels 8 aus der in Fig. 2a dargestellten Freigabestellung in die in Fig. 2b dargestellte Verriegelungsstellung diejenigen Umfangsabschnitte der Umfangsnut 12 hintergreifen können, in welche Abflachungen 11 nicht münden.

Die Montage der Drückeranordnung gemäß den Fig. 1 bis 4 geht wie folgt von statten: Zunächst wird das Montageelement 3 in ein vorgebohrtes Loch z.B. des Türblattes gesteckt und mittels der Befestigungselemente 4 unter Ausnutzung von Löchern 21 in dem Montageelement 9 an dem Türblatt befestigt. Dann wird der Verbindungsstift 5 durch das Montageelement 3, durch das Türblatt und ein ggf. vorgesehenes Schloss eingeführt. Danach wird das Dekorelement 2 auf den Führungshalsabschnitt 9 geschoben und der Drücker 1 mit aufgesetztem Dekorelement 2 in die Lageröffnung 7 des Montagelements 3 eingesteckt, wobei sich der Riegel 8 in Freigabestellung gemäß Fig. 2a befindet. Der Riegel 8 wird sodann entsprechend dem Pfeil AA in Fig. 2a nach rechts bis in die in Fig. 2b dargestellte Verriegelungsstellung gedreht, so dass der Drücker 1 durch den formschlüssigen Eingriff der Kreisabschnitte 14 des Riegels 8 in die entsprechenden Verriegelungsabschnitte der Umfangsnut 12 axial an dem Montageelement 3 festgelegt ist. Ein Lösen des Drückers 1 von dem Montageelement 3 kann auf einfache Weise bei einem Zurückdrehen des Riegels 8 nach links entsprechend dem Pfeil BB in Fig. 2b in die in Fig. 2a dargestellte Freigabestellung. Am Ende der Montage wird das Dekorelement 2 auf das Montageelement 3 gedrückt, so dass Letzteres abgedeckt ist.

Die Ausführungsart der in Fig. 5 dargestellten Drückeranordnung ist derjenigen in Fig. 1 ähnlich. Sie unterscheidet sich im Wesentlichen nur dadurch, dass in dem Montageelement 3 eine gesonderte Lagerbuchse 10 gegen die Wirkung einer Rückstellfeder drehbar gelagert ist. Die Lagerbuchse 10 hat dabei eine Durchtrittsöffnung 15 mit einer Innenkontur, welche der Außenkontur (Vierkant) des Verbindungsstiftes 5 entspricht. Auf diese Weise ist die Lagerbuchse 10 bei Betätigung des Drückers 1 mit dem Verbindungsstift 5 gegen die Wirkung der Rückholfeder 17, welche ebenfalls in dem Montageelement 3 aufgenommen ist, verdrehbar. Das Montagelement 3 weist in diesem Fall ein mittels Deckel 16 verschließbares Gehäuse auf. Zu diesem Zweck sind an der Innenseite des Deckels 16 Nasen angeformt, welche in entsprechende Vertiefungen des Gehäuses des Montageelements 3 ggf. einrastend eingreifen können. Der Deckel 16 dient dabei sowohl der axialen Festlegung der Lagerbuchse 10 als auch des Riegels 8 und der Rückstellfeder 17.

### Bezugszeichenliste

- 1: Drücker
- 2: Dekorelement (Rosette)
- 3: Montageelement (Rosette)
- 4: Befestigungselemente (Schrauben)
- 5: Verbindungsstift (Vierkant)
- 6: Spannelemente (Spannschrauben)
- 7: Lageröffnung des Montageelements 3
- 8: Riegel (Ringscheibe)
- 9: Führungshalsabschnitt des Drückers 1
- 10: Lagerbuchse
- 11: Abflachungen des Führungshalsabschnitts 9
- 12: Umfangsnut des Führungshalsabschnitts 9
- 13: Durchtrittsöffnung des Riegels 8
- 14: Kreisabschnitte des Riegels 8
- 18: Durchtrittsöffnung der Lagerbuchse 10
- 16: Deckel des Montageelements 9
- 17: Rückholfeder
- 18: Nasen des Deckels 16
- 19: unrundes Loch (Vierkantloch) des Halsabschnitts 20
- 20: Halsabschnitt des Drückers 1
- 21: Löcher des Montageelements 3

## Patentansprüche

1. Drückeranordnung, mit wenigstens einem Drücker (1), insbesondere Türdrücker, mit wenigstens einem an einer Tür oder dgl. befestigbaren und mit einer Lageröffnung (7) ausgestatteten, z.B. als Rosette ausgebildeten Montageelement (2), sowie ggf. mit einem z.B. als kappenartige Rosette ausgebildeten, auf das Montagelement (3) aufsetzbaren Dekorelement (2), wobei der Drücker (1) einen Führungshalsabschnitt (9) aufweist, welcher in einer Lagerbuchse (10) ggf. gegen die Wirkung einer Rückholfeder (17) drehbar aufgenommen ist, und wobei der Drücker (1) relativ zu dem Montageelement (2) und damit auch der Lagerbuchse (10) axial festlegbar ist, **dadurch gekennzeichnet, dass** der Führungshalsabschnitt (9) eine unrunde Umfangskontur, z.B. auf Grund von auf einander gegenüber liegenden Längsseiten vorgesehenen Abflachungen (11), aufweist, welche sich vom stirnseitigen Ende des Führungshalsabschnitts (9) bis zu einer Umfangsnut (12) des Führungshalsabschnitts (9) erstreckt bzw. erstrecken, dass an bzw. in dem Montageelement (3) ein z.B. als Ringscheibe ausgebildeter Riegel (8) mit einer zu der unrunden Umfangskontur des Führungshalsabschnitts (9) komplementären Innenkontur einer Durchtrittsöffnung (13) aus einer Freigabestellung, in welcher der Führungshalsabschnitt (9) in die Durchtrittsöffnung (13) des Riegels (8) so weit einsteckbar ist, dass sich der Riegel (8) auf Höhe der axialen Lage der Umfangsnut (12) befindet, in eine Verriegelungsstellung verdrehbar ist, in welcher der Riegel (8) mit von der unrunden Innenkontur gebildeten Riegelabschnitten, z.B. mit entsprechend den Abflachungen (11) des Führungshalsabschnitts (9) einander gegenüber liegenden Kreisabschnitten (14), in die beidseitig axial begrenzten Abschnitte der Umfangsnut (12), z.B. in die beiden einander gegenüber liegenden Abschnitte der Umfangsnut (12), in welchen die beiden einander gegenüber liegenden Abflachungen (11) des Führungshalsabschnitts (9) nicht an die Umfangsnut (12) angrenzen, eingreift.

2. Drückanordnung nach Anspruch 1, **dadurch gekennzeichnet, dass** die von der Unrundheit nach innen abweichenden Abschnitte der Umfangskontur des Führungshalsabschnitts (9), z.B. die beiden Abflachungen (11) des Führungshalsabschnitts (9), die gleiche Tiefe bezüglich des Durchmessers des Führungshalsabschnitts (9) haben wie die Umfangsnut (12), d.h. ohne Stufe in die Umfangsnut (12) münden.

3. Drückeranordnung nach Anspruch 1 oder 2, **dadurch gekennzeichnet, dass** die Lagerbuchse (10) einstückig mit dem Montageelement (3) ausgebildet ist.

4. Drückeranordnung nach Anspruch 1 oder 2, **dadurch gekennzeichnet, dass** eine von dem Montageelement (3) gesonderte Lagerbuchse (10) eine unrunde Durchtrittsöffnung (15) aufweist, in welche ein entsprechend unrunder Verbindungsstift (5) für die Aufnahme in einem entsprechend unrunden Loch (19) wenigstens eines Drückers (1) passt, und dass die Lagerbuchse (10) relativ zu dem Montageelement (3) gegen die Wirkung einer Rückholfeder (17) verdrehbar ist.

5. Drückeranordnung nach Anspruch 4, **dadurch gekennzeichnet, dass** die Lagerbuchse (10) in einem Gehäuse des Montageelements (3) aufgenommen ist.

6. Drückeranordnung nach Anspruch 5, **dadurch gekennzeichnet, dass** die Lagerbuchse (10) in dem Gehäuse des Montageelements (3) mittels eines Deckels (16) axial unverrückbar gehalten ist.

7. Drückeranordnung nach Anspruch 6, **dadurch gekennzeichnet, dass** der Deckel (16) klappbar an dem Gehäuse des Montageelements (3) gehalten ist.

8. Drückeranordnung nach einem der vorhergehenden Ansprüche, **dadurch gekennzeichnet, dass** das Montageelement (3) unter Verwendung von Kunststoff gebildet ist.

9. Drückeranordnung nach einem der vorhergehenden Ansprüche, **dadurch gekennzeichnet, dass** der Riegel (8) im Wesentlichen aus Metall besteht.

## Claims

1. A handle arrangement, having at least one handle (1), in particular a door-handle, with at least one mounting element (2), for example taking the form of a rose provided with a bearing aperture (7), which can be fixed on to a door or the like, as well as possibly with a decorative element (2), formed for example as a cap-like rose which can be placed on the mounting element (3), the handle (1) having a guiding collar portion (9) which is received in a bearing bush (10) in such a way as to be rotatable, possibly against the action of a return spring (17), and said handle (1) being capable of being fixed in axial direction relative to the mounting element (2) and thus also to the bearing bush (10), **characterized in that** the guiding collar portion (9) has a noncircular peripheral contour, for example owing to flattened areas (11) provided on opposite longitudinal sides, said flattened areas (11) extending from the front end of the guiding collar portion (9) to a peripheral groove (12) of the guiding collar portion (9), and **in that** on or in the mounting element (3) a locking latch (8), formed for example as an annular disc having a through opening (13) with an inner contour which matches the noncircular peripheral contour of the guiding collar portion (9), can be turned from a released position, in which the guiding collar portion (9) can be inserted into the through opening (13) of the locking latch (8) to the extent that the locking latch (8) is located level with the axial position of the peripheral groove (12), into a locked position, in which portions of the locking latch (8) formed by the noncircular inner contour, for example segments (14) disposed opposite one another which correspond to the flattened areas (11) of the guiding collar portion (9), engage in the portions of the peripheral groove (12) which are limited on both sides in axial direction, for example in the two regions of the peripheral groove (12) disposed opposite one another, in which the two flattened areas (11) of the guiding collar portion (9) disposed opposite one another do not adjoin the peripheral groove (12).

2. A handle arrangement according to Claim 1, **characterized in that** the portions of the peripheral contour of the guiding collar portion (9) which diverge inwards from the noncircular shape, for example the two flattened areas (11) of the guiding collar portion (9), have the same depth in respect of the diameter of the guiding collar portion (9) as the peripheral groove (12), i.e. they merge smoothly into the peripheral groove (12).

3. A handle arrangement according to Claim 1 or 2, **characterized in that** the bearing bush (10) is formed in one piece with the mounting element (3).

4. A handle arrangement according to Claim 1 or 2, **characterized in that** a bearing bush (10), which is separate from the mounting element (3), has a noncircular through opening (15), into which a correspondingly noncircular spindle (5) fits for insertion into a correspondingly noncircular hole (19) provided in at least one handle (1), **and in that** the bearing bush (10) can be turned relative to the mounting element (3) against the action of a return spring (17).

5. A handle arrangement according to Claim 4, **characterized in that** the bearing bush (10) is accommodated in a housing of the mounting element (3).

6. A handle arrangement according to Claim 5, **characterized in that** the bearing bush (10) is held in the housing of the mounting element (3) by means of a cover (16) in such a way as to be immovable in axial direction.

7. A handle arrangement according to Claim 6, **characterized in that** the cover (16) is hinge-mounted on the housing of the mounting element (3).

8. A handle arrangement according to one of the preceding claims, **characterized in that** the mounting element (3) is formed using plastic material.

9. A handle arrangement according to one of the preceding claims, **characterized in that** the locking latch (8) is essentially made of metal.

## Revendications

1. Dispositif de poignée, avec au moins une poignée (1), notamment un poignée de porte, avec au moins un élément de montage (3), par exemple réalisé sous la forme d'une rosette, pouvant être fixé sur une porte ou un dispositif semblable et muni d'une ouverture de support (7), ainsi qu'avec, le cas échéant, un élément de décor (2) pouvant être placé sur l'élément de montage, réalisé par exemple sous la forme d'une rosette de type cache, la poignée (1) étant munie d'une section de guidage en forme de col (9) qui est reçue dans un coussinet (10) en pouvant pivoter, le cas échéant contre l'effet d'un ressort de rappel (17), et la poignée (1) pouvant être fixée axialement par rapport à l'élément de montage (3) et par conséquent également par rapport au coussinet (10), **caractérisé en ce que** la section de guidage en forme de col (9) présente un contour périphérique non rond, par exemple en raison d'aplatissements (11) prévus sur des côtés longitudinaux opposés, qui s'étend(ent) depuis l'extrémité frontale de la section de guidage en forme de col (9) jusqu'à une gorge périphérique (12) de la section de guidage en forme de col (9), **en ce qu'**un verrou (8), ayant par exemple la forme d'une rondelle et étant muni d'une ouverture de passage (13) dont le contour intérieur est complémentaire au contour périphérique non rond de la section de guidage en forme de col (9), peut être tourné sur ou dans l'élément de montage (3) d'une position déverrouillée, dans laquelle la section de guidage en forme de col (9) peut pénétrer suffisamment loin dans l'ouverture de passage (13) du verrou (8) pour que le verrou (8) se trouve au niveau de la position axiale de la gorge périphérique (12), dans une position verrouillée, dans laquelle le verrou (8) pénètre avec des sections de verrou formées par le contour intérieur non rond, par exemple avec des segments de cercle (14) situés l'un en face de l'autre de la même manière que les aplatissements (11) de la section de guidage en forme de col (9), dans les sections de la gorge périphérique (12) limitées des deux côtés axialement, par exemple dans les deux sections de la gorge périphérique (12) situées à l'opposé l'une de l'autre, et dans lesquelles les deux aplatissements (11) de la section de guidage en forme de col (9) situés à l'opposé l'un de l'autre ne sont pas contigus à la gorge périphérique (12).

2. Dispositif de poignée selon la revendication 1, **caractérisé en ce que** les sections du contour périphérique de la section de guidage en forme de col (9) qui s'écartent de la non-rotondité en direction de l'intérieur, par exemple les deux aplatissement (11) de l'élément de guidage en forme de col (9), ont la même profondeur par rapport au diamètre de la section de guidage en forme de col (9) que la gorge périphérique (12), c'est-à-dire débouchent sans marche dans la gorge périphérique.

3. Dispositif de poignée selon la revendication 1 ou 2, **caractérisé en ce que** le coussinet (10) est formé en une seule pièce avec l'élément de montage (3).

4. Dispositif de poignée selon la revendication 1 ou 2, **caractérisé en ce qu'**un coussinet de palier (10) distinct de l'élément de montage (3) présente un ouverture de passage (15) non ronde dans laquelle passe une broche de liaison (5) non ronde de façon semblable pour être reçu dans un trou (19) non rond de façon semblable d'au moins une poignée (1), et **en ce que** le coussinet de palier (10) peut tourner contre l'effet d'un ressort de rappel (17) par rapport à l'élément de montage (3).

5. Dispositif de poignée selon la revendication 4, **caractérisé en ce que** le coussinet de palier (10) est reçu dans un boîtier de l'élément de montage (3).

6. Dispositif de poignée selon la revendication 5, **caractérisé en ce que** le coussinet de palier (10) est maintenu dans le boîtier de l'élément de montage (3) au moyen d'un couvercle (16) de sorte à ne pas pouvoir être déplacé axialement.

7. Dispositif de poignée selon la revendication 6, **caractérisé en ce que** le couvercle (16) est maintenu contre le boîtier de l'élément de montage (3) en pouvant être rabattu.

8. Dispositif de poignée selon l'une des revendications précédentes, **caractérisé en ce que** l'élément de montage (3) est fabriqué en utilisant du plastique.

9. Dispositif de poignée selon l'une des revendications précédentes, **caractérisé en ce que** le verrou (8) est constitué essentiellement de métal.
